# EUROPÄISCHE PATENTSCHRIFT

(11) **EP 3 293 249 B1**
(45) Veröffentlichungstag und Bekanntmachung des Hinweises auf die Patenterteilung: **06.03.2019**
(21) Anmeldenummer: 16187752.7
(22) Anmeldetag: 08.09.2016
(51) Int. Cl.: C11D 3/37, C11D 7/26, C11D 7/32, C11D 7/36, C11D 17/00, C11D 17/06

(54) **REINIGER FÜR HEISSGETRÄNKEMASCHINEN**
CLEANER FOR HOT BEVERAGES MACHINES
PRODUIT DE NETTOYAGE POUR MACHINES DE BOISSONS CHAUDES

(43) Veröffentlichungstag der Anmeldung: 14.03.2018
(73) Patentinhaber: Chemische Fabrik Dr. Weigert GmbH & Co KG, 20539 Hamburg (DE)
(72) Erfinder: Zwingenberger, Marion, 22083 Hamburg (DE); Reeßing, Petra, Mühlenhagen 85 20539 Hamburg (DE)
(74) Vertreter: Glawe, Delfs, Moll

(56) Entgegenhaltungen:
- EP-A1- 2 924 101
- EP-A1- 3 050 953
- WO-A1-2013/166615
- US-A1- 2003 064 911

## Beschreibung

Die Erfindung betrifft einen als Feststoff formulierten Reiniger für Heißgetränkemaschinen.

Heißgetränkemaschinen für Gewerbe oder Haushalt werden im Betrieb aus unterschiedlichen Quellen verunreinigt. Das zum Betrieb verwendete Wasser enthält in der Regel Kalk und andere Mineralien, die insbesondere infolge des Heißbetriebs unerwünschte Ablagerungen bilden. Kaffee und Tee können ebenfalls unerwünschte hartnäckige Rückstände bilden.

Viele Heißgetränkemaschinen können zusätzlich Milchzubereitungen wie beispielsweise Milchschaum herstellen und diesen den Heißgetränken zuzumischen. Es können sich dann zum einen Milchsteinbeläge bilden, zum anderen neigen insbesondere die Milchwege solcher Heißgetränkemaschinen zur Besiedlung mit unerwünschten Mikroorganismen.

EP 2 924 101 A1 offenbart einen flüssigen, mildalkalischen Reiniger für Geschirrsspülmaschinen.

Der Erfindung liegt die Aufgabe zu Grunde, einen eingangs genannten Reiniger für Heißgetränkemaschinen zur Verfügung zu stellen, der eine einfache und universelle Anwendung erlaubt sowie umweltfreundlich und einfach in der Handhabung ist.

Die Erfindung löst diese Aufgabe durch einen als Feststoff formulierten Reiniger für Heißgetränkemaschinen, der enthält:
a) wenigstens einen Chelatbildner für Ca- und/oder Mg-Ionen aus gewählt aus der Gruppe bestehend aus MGDA und GLDA,
b) wenigstens einen Komplexbildner ausgewählt aus der Gruppe bestehend aus Gluconsäuren, Iminodisuccinat, ATMP (Amino-trismethylenphosphonsäure), DTMP (Diethylentriaminpentamethylenphosphonsäure), HEDP (1-Hydroxyethan-(1,1-diphosphonsäure), HDTMP (Hexamethylendiamin-tetra-methylenphosphonsäure), PBTC (Phosphonobutan-1,2,4-tricarbonsäure), Phosphonsäuren; und Salzen der vorgenannten Säuren,
c) wenigstens eine polymere Säure ausgewählt aus der Gruppe bestehend aus polymeren Acrylsäuren, Methacrylsäuren, Maleinsäuren, sulfonierte Polystyrole, Copolymeren der vorgenannten Säuren,
wobei der Reiniger tensidfrei, silikatfrei und phosphatfrei ist,
und wobei der Reiniger in 1 Gew.-%iger wässriger Lösung einen pH-Wert von 8 bis 11 aufweist.

Zunächst seien einige im Rahmen der Erfindung verwendete Begriffe erläutert.
Der erfindungsgemäße Reiniger ist als Feststoff formuliert. Dies umfasst insbesondere eine Formulierung als Pulver, Granulat oder in kompaktierter Form wie beispielsweise Tablette. Der Reiniger ist vorgesehen zur Reinigung von Heißgetränkemaschinen. Dies sind Maschinen, die mit erhitztem Wasser (entweder aus einem Vorratstank oder aus einem Leitungsanschluss) und weiteren Ingredienzien Heißgetränke wie insbesondere Kaffee-, Tee-, Kakao-, oder Milchgetränke zubereiten. Insbesondere kann es sich um Heißgetränkemaschinen handeln, die sogenannte Milchwege enthalten, bei denen somit Milch als Bestandteil des Heißgetränks beispielsweise in Form von Milchschaum hergestellt und verarbeitet wird.
Chelatbildner können über geeignete Liganden Chelatkomplexe insbesondere mit Ca- und/oder Mg-Ionen bilden und diese Ionen somit maskieren. Der erfindungsgemäß verwendete Chelatbildner gemäß Merkmal a) ist verschieden von den Komplexbildnern gemäß Merkmal b). Erfindungsgemäß sind die Chelatbildner ausgewählt aus der Gruppe bestehend aus MGDA (Methylglycindiessigsäure) und GLDA. MGDA und GLDA sind auch deswegen bevorzugt, da sie keine Toxizität aufweisen. MGDA ist besonders bevorzugt.

Der Reiniger enthält ferner wenigstens einen Komplexbildner gemäß der Definition in Merkmal b) sowie wenigstens eine polymere Säure gemäß der Definition in Merkmal c).

Der erfindungsgemäße Reiniger ist tensidfrei, silikatfrei und phosphatfrei. Dies bedeutet, dass diese Stoffe nicht als Rezepturbestandteile hinzugegeben werden und allenfalls in geringem Umfang von Verunreinigungen enthalten sind. Bevorzugt enthält er keine Desinfektionswirkstoffe ausgewählt aus der Gruppe bestehend aus quartären Ammoniumverbindungen, Aminen und aktivchlorhaltigen Verbindungen.

Die Erfindung stellt einen Reiniger zur Verfügung, der für alle Einsatzbereiche der Reinigung im Bereich von Heißgetränkemaschinen, insbesondere Kaffeemaschinen, gleichermaßen geeignet ist. Diese Einsatzbereiche umfassen insbesondere die Reinigung der Kaffeewege (Kaffeeleitungen und Brüheinheit) sowie der Milchwege (Milchleitungen, Schaumerzeugung, Schaumverdichtung) .

Die erfindungsgemäße Kombination erlaubt es, mit einem umweltfreundlichen (enthält keine Phosphate sowie keine Tenside), mildalkalischen und nicht als Gefahrgut eingestuften Reiniger wirkungsvoll sämtliche Bereiche von Heißgetränkemaschinen zu reinigen. Dies war im Stand der Technik nicht möglich.

Neben einer guten Reinigungsleistung im Bereich der Kaffeereste und Milchreste wird auch ein Auflösen von bereits gebildeten Härteablagerungen erreicht. Das ist insbesondere vorteilhaft bei Milchschaumerzeugung unter Verwendung harten Wassers und wirkt der Bildung von Ablagerungen aus der Milch (Milchstein) entgegen. Im Stand der Technik erforderliche zusätzliche Entkalkungsprozesse (Säurespülung) sind nicht erforderlich.

Der Reiniger ist frei von Tensiden und Silikaten und kann daher einfach und rückstandsfrei ausgespült werden.

Er enthält bevorzugt keine quartären Ammoniumverbindungen oder Amine bzw. keine Aktivchlorverbindungen, die schwer ausspülbar sind, Schaumbildungen verursachen oder eine Geschmacksbeeinträchtigung in der Heißgetränkemaschine hervorrufen könnten.

Die Chelatbildner gemäß Merkmal a) sind Wasserhärte (Ca- und Mg-)-Komplexierer, die sowohl Kalkausfällungen des Wassers verhindern, als auch bereits gebildete wasserunlösliche Verbindungen mit Calcium und Magnesium wieder in Lösung bringen können. Damit können sowohl durch Milchreste gebildete mineralische Rückstände als auch durch Wasserinhaltsstoffe ausgefällte Kalkreste im Bereich der Kaffeewege und Milchschaumproduktion (Dampfeintrag) in Lösung gebracht werden. Außerdem besitzen diese Chelatbildner ein gutes Eisen- und Ölbindevermögen.

Komplexbildner gemäß Merkmal b) binden ebenfalls Wasserhärte (verhindern somit Kalkausfällungen durch Inhaltsstoffe des Wassers) und dienen zusätzlich der Korrosionsinhibierung.

Die polymeren Säuren gemäß Merkmal c) unterstützen die Verhinderung von mineralischen Ablagerungen und erhöhen das Schmutztragevermögen durch Dispergierung. Sie verhindern damit ebenfalls Kalkbildung bei Verwendung harten Wassers und halten Schmutzpartikel in Schwebe. Sie ermöglichen damit eine gute Reinigungsleistung in Bereich der Milchwege (in Schwebe halten und Abtransport von Schmutz- und Milchpartikeln). Sie verbessern die Suspensionsbeständigkeit von Öl- und Pigmentverschmutzungen und tragen damit auch zur Reinigung der Kaffeewege bei.

Der erfindungsgemäße Reiniger weist bevorzugt in 1 Gew.-%iger wässriger Lösung einen pH-Wert von 9 bis 11, weiter vorzugsweise 9,5 bis 10 auf. Der Reiniger besitzt trotz dieser milden Alkalität eine hohe Wirksamkeit gegenüber Kalk- und vergleichbaren Ablagerungen, die im Stand der Technik häufig nur durch Säure entfernt werden können.

Bevorzugt sind die Gewichtsanteile der Bestandteile a) bis c) wie folgt:
- Bestandteil a) 10 bis 40 Gew.-%, vorzugsweise 15 bis 25 Gew.-%;
- Bestandteil b) 10 bis 20 Gew.-%;
- Bestandteil c) 1 bis 3 Gew.-%.

Der Rest auf 100 Gew.-% sind weitere Inhaltsstoffe, Füllstoffe, unten erwähnte Tablettierhilfsmittel oder dergleichen.

Die Molmasse der polymeren Säure (Bestandteil c)) beträgt bevorzugt 4000 bis 10000, weiter bevorzugt bevorzugt 6000 bis 8000.

Erfindungsgemäß kann der Reiniger zusätzlich eine nicht polymere Säure, vorzugsweise eine organische Säure, weiter vorzugsweise Zitronensäure und/oder Maleinsäure enthalten. Diese wird zur besseren Auflösung des Feststoffs u.a. durch Reaktion mit Füllstoffen oder Tablettierhilfsstoffen genutzt.

Erfindungsgemäß kann der Reiniger zusätzlich Tablettierhilfsmittel enthalten, wenn er in definierter Form wie beispielsweise in Form einer Tablette formuliert werden soll.

Erfindungsgemäß ist es bevorzugt, dass der Reiniger zusätzlich eine Perverbindung enthält, vorzugsweise eine Peroxoverbindung, weiter vorzugsweise ein Peroxosulfat.
Diese unterstützen das Entfernen aller oxidierbaren Verunreinigungen wie z.B. Proteine oder Gerbstoffe.

Besonders bevorzugt beträgt der Gehalt an Perverbindung weniger als 3 Gew.-%, vorzugsweise 1 bis 2,9 Gew.-%. Ein Reiniger mit einem Gehalt an Perverbindung unterhalb eines Schwellwertes von 3 Gew.-% ist nicht als Gefahrstoff kennzeichnungspflichtig.

In einer weiteren besonders bevorzugten Variante enthält der erfindungsgemäße Reiniger keine wasserunlöslichen Feststoffe. Im Stand der Technik werden insbesondere zur Reinigung der Milchwege häufig nicht lösliche abrasiv wirkende Feststoffe wie beispielsweise Silikate oder mikrokristalline Cellulose verwendet. Diese Feststoffe sind sehr schwer ausspülbar und können zur Verstopfung von Leitungen beitragen. Der erfindungsgemäße Reiniger erzielt eine gute Reinigungswirkung auch ohne den Zusatz solcher Feststoffe. Somit ist der erfindungsgemäße Reiniger bevorzugt in den üblichen Anwendungskonzentrationen rückstandsfrei in Wasser löslich.

Ein weiterer Gegenstand der Erfindung ist die Verwendung eines erfindungsgemäßen Reinigers zur Reinigung von Heißgetränkemaschinen, insbesondere Heißgetränkemaschinen zur Zubereitung von Kaffee- Tee- und/oder Kakaogetränken.

Der Reiniger kann dabei erfindungsgemäß verwendet werden zur Reinigung von Kaffeewegen und Milchwegen sowie zur Reinigung einer Milchschaumverfestigungseinheit.

Die Anwendungskonzentration eines erfindungsgemäßen Reinigers in wässriger Lösung beträgt vorzugsweise 0,4 bis 1,5 Gew.-%, weiter vorzugsweise 0,6 bis 1 Gew.-%.

Die Reinigungszeiten betragen bevorzugt zwischen 1 und 15 Minuten, vorzugsweise zwischen 5 und 8 Minuten. Ausführungsbeispiele der Erfindung werden nachfolgend beschrieben. Die Figur zeigt das Ergebnis unten beschriebener Reinigungsversuche und Vergleichsversuche.

### Beispiel 1 - Rezepturbeispiel

Die in der Tabelle 1 angegebenen Rezepturbestandteile werden miteinander vermischt und zu Tabletten verpresst. Die Mengenangaben in der Tabelle sind Gewichtsteile.

**Tabelle 1**

| | |
|---|---|
| Na-sulfat | 16,2 |
| PEG 4000 | 20 |
| HEDP, 4 Na, | 12 |
| Citronensäure | 11 |
| Caroat (K-peroxomonosulfat) | 1,3 |
| PAS 7000 N | 1,5 |
| K-carbonat | 5 |
| MGDA | 18 |
| Soda | 15 |

### Beispiel 2 - Vergleichsbeispiel

Die in der Tabelle 2 angegebenen Rezepturbestandteile werden miteinander vermischt und zu Tabletten verpresst. Die Mengenangaben in der Tabelle sind Gewichtsteile. Es handelt sich um eine phosphathaltige Vergleichsrezeptur.

| | |
|---|---|
| Na-sulfat | 4,5 |
| PEG 4000 | 8 |
| K-carbonat | 11 |
| NaTPP (Na-tripolyphosphat) | 45 |
| Na-percarbonat | 31,5 |

### Beispiel 3 - Reinigungsversuche

Keramische Prüfkörper wurden mit Teeanschmutzungen versehen. Von der erfindungsgemäßen Rezeptur und der Vergleichsrezeptur wurden jeweils 0,5 Gew.-%ige wässrige Lösungen hergestellt und auf 65 °C erwärmt. Die Lösungen wurden mit einem Magnetrührer mit 100/min gerührt.

Die Prüfkörper wurden für 45 s zu etwa zwei Drittel in die Lösungen eingetaucht und anschließend wieder herausgenommen. Die Reinigungsleistung wurde visuell geprüft.

Da die Beaufschlagung der zu reinigenden Bauteile mit Reinigerlösung in der Heißgetränkemaschine nicht sofort sichergestellt werden kann, sondern ein gewisser Zeitpuffer zum Beispiel für die Leitungsbefüllung benötigt wird, muss sichergestellt werden, dass die Reinigerlösung auch am Ende des Reinigungszyklus bzw. am Ende der Verteilzeit noch eine hinreichend gute Wirksamkeit wie zu Beginn des Reinigungszyklus aufweist.

Die beschriebenen Reinigungsversuche wurden daher sowohl mit frisch hergestellter Reinigerlösung als auch mit gealterter Reinigerlösung als Simulation durchgeführt. Gealterte Reinigungslösung wurde 2, 4 bzw. 6 min nach dem Ansetzen stehen gelassen, bevor mit den Reinigungsversuchen begonnen wurde.

Die Ergebnisse sind in der Figur gezeigt. Die Prüfkörper sind von oben nach unten nummeriert und wie folgt gereinigt worden:

| Prüfkörper | Alterung der Lösung | Rezeptur |
|---|---|---|
| 1 | 0 min | Vergleich |
| 2 | | Erfindung |
| 3 | 2 min | Vergleich |
| 4 | | Erfindung |
| 5 | 4 min | Vergleich |
| 6 | | Erfindung |
| 7 | 6 min | Vergleich |
| 8 | | Erfindung |

Man erkennt, dass die erfindungsgemäße Rezeptur mindestens gleich gute, unmittelbar nach dem Ansetzen der Lösung bessere Reinigungsergebnisse liefert als die phosphathaltige Vergleichsrezeptur.

## Patentansprüche

1. Als Feststoff formulierter Reiniger für Heißgetränkemaschinen, **dadurch gekennzeichnet, dass** er enthält:
a) wenigstens einen Chelatbildner für Ca- und/oder Mg-Ionen ausgewählt aus der Gruppe bestehend aus MGDA und GLDA,
b) wenigstens einen Komplexbildner ausgewählt aus der Gruppe bestehend aus Gluconsäuren, Iminodisuccinat, ATMP (Amino-trismethylenphosphonsäure), DTMP (Diethylentriaminpentamethylenphosphonsäure), HEDP (1-Hydroxyethan-(1,1-diphosphonsäure), HDTMP (Hexamethylendiamin-tetra-methylenphosphonsäure), PBTC (Phosphonobutan-1,2,4-tricarbonsäure), Phosphonsäuren; und Salzen der vorgenannten Säuren,
c) wenigstens eine polymere Säure ausgewählt aus der Gruppe bestehend aus polymeren Acrylsäuren, Methacrylsäuren, Maleinsäuren, sulfonierte Polystyrole, Copolymeren der vorgenannten Säuren,
wobei der Reiniger tensidfrei, silikatfrei und phosphatfrei ist,
und wobei der Reiniger in 1 Gew.-%iger wässriger Lösung einen pH-Wert von 8 bis 11 aufweist.

2. Reiniger nach Anspruch 1, **dadurch gekennzeichnet, dass** er in 1 Gew.-%iger wässriger Lösung einen pH-Wert von 9 bis 11, vorzugsweise 9,5 bis 10 aufweist.

3. Reiniger nach einem der Ansprüche 1 bis 2, **dadurch gekennzeichnet, dass** die Gewichtsanteile der Bestandteile a) bis c) wie folgt sind:
- Bestandteil a) 10 bis 40 Gew.-%, vorzugsweise 15 bis 25 Gew.-%;
- Bestandteil b) 10 bis 20 Gew.-%;
- Bestandteil c) 1 bis 3 Gew.-%.

4. Reiniger nach einem der Ansprüche 1 bis 3, **dadurch gekennzeichnet, dass** die Molmasse der polymeren Säure (Bestandteil c)) 4000 bis 10000, bevorzugt 6000 bis 8000 beträgt.

5. Reiniger nach einem der Ansprüche 1 bis 4, **dadurch gekennzeichnet, dass** er zusätzlich eine nicht polymere Säure, vorzugsweise eine organische Säure, weiter vorzugsweise Zitronensäure und/oder Maleinsäure enthält.

6. Reiniger nach einem der Ansprüche 1 bis 5, **dadurch gekennzeichnet, dass** er zusätzlich Tablettierhilfsmittel enthält.

7. Reiniger nach einem der Ansprüche 1 bis 6, **dadurch gekennzeichnet, dass** er zusätzlich eine Perverbindung enthält, vorzugsweise eine Peroxoverbindung, weiter vorzugsweise ein Peroxosulfat.

8. Reiniger nach Anspruch 7, **dadurch gekennzeichnet, dass** der Gehalt an Perverbindung weniger als 3 Gew.-%, vorzugsweise 1 bis 2,9 Gew.-% beträgt.

9. Reiniger nach einem der Ansprüche 1 bis 8, **dadurch gekennzeichnet, dass** er keine wasserunlöslichen Feststoffe enthält.

10. Reiniger nach einem der Ansprüche 1 bis 9, **dadurch gekennzeichnet, dass** er keine Desinfektionswirkstoffe ausgewählt aus der Gruppe bestehend aus quartären Ammoniumverbindungen, Aminen und aktivchlorhaltigen Verbindungen enthält.

11. Verwendung eines Reinigers nach einem der Ansprüche 1 bis 10 zur Reinigung von Heißgetränkemaschinen.

12. Verwendung nach Anspruch 11, **dadurch gekennzeichnet, dass** die Heißgetränkemaschinen zur Zubereitung von Kaffee- Tee- und/oder Kakaogetränken ausgebildet ist.

13. Verwendung nach Anspruch 12, **dadurch gekennzeichnet, dass** der Reiniger verwendet wird zur Reinigung von Kaffeewegen und Milchwegen.

14. Verwendung nach einem der Ansprüche 11 bis 13, **dadurch gekennzeichnet, dass** der Reiniger zusätzlich verwendet wird zur Reinigung einer Milchschaumverfestigungseinheit.

## Claims

1. Cleaner formulated in solid form for hot beverage machines, **characterised in that** it contains:
a) at least one chelating agent for Ca and/or Mg ions selected from the group consisting of MGDA and GLDA,
b) at least one complexing agent selected from the group consisting of gluconic acids, iminodisuccinate, ATMP (aminotrismethylenephosphonic acid), DTMP (diethylenetriamine-pentamethylenephosphonic acid), HEDP (1-hydroxyethane-1,1-diphosphonic acid), HDTMP (hexamethylenediaminetetramethylenephosphonic acid), PBTC (phosphonobutane-1,2,4-tricarboxylic acid), phosphonic acids; and salts of the aforementioned acids,
c) at least one polymeric acid selected from the group consisting of polymeric acrylic acids, methacrylic acids, maleic acids, sulfonated polystyrenes and copolymers of the aforementioned acids,
the cleaner being free of surfactants, silicates and phosphates,
and the cleaner having a pH value of 8 to 11 in 1% by weight aqueous solution.

2. Cleaner according to Claim 1, **characterised in that** it has a pH value of 9 to 11, preferably 9.5 to 10, in 1% by weight aqueous solution.

3. Cleaner according to one of Claims 1 to 2, **characterised in that** the weight proportions of components a) to c) are as follows:
- component a) 10 to 40% by weight, preferably 15 to 25% by weight;
- component b) 10 to 20% by weight;
- component c) 1 to 3% by weight.

4. Cleaner according to one of Claims 1 to 3, **characterised in that** the molar mass of the polymeric acid (component c)) is 4,000 to 10,000, preferably 6,000 to 8,000.

5. Cleaner according to one of Claims 1 to 4, **characterised in that** it additionally contains a non-polymeric acid, preferably an organic acid, more preferably citric acid and/or maleic acid.

6. Cleaner according to one of Claims 1 to 5, **characterised in that** it additionally contains a tabletting aids.

7. Cleaner according to one of Claims 1 to 6, **characterised in that** it additionally contains a per compound, preferably a peroxo compound, more preferably a peroxosulfate.

8. Cleaner according to Claim 7, **characterised in that** the content of per compound is less than 3% by weight, preferably 1 to 2.9% by weight.

9. Cleaner according to one of claims 1 to 8, **characterised in that** it does not contain any water-insoluble solids.

10. Cleaner according to one of Claims 1 to 9, **characterised in that** it does not contain any disinfecting agents selected from the group consisting of quaternary ammonium compounds, amines and compounds containing active chlorine.

11. Use of the cleaner according to one of Claims 1 to 10 for cleaning hot beverage machines.

12. Use according to Claim 11, **characterised in that** the hot beverage machines are designed for the preparation of coffee, tea and/or cocoa drinks.

13. Use according to Claim 12, **characterised in that** the cleaner is used to clean coffee conduits and milk conduits.

14. Use according to one of Claims 11 to 13, **characterised in that** the cleaner is additionally used to clean a milk foam compression unit.

## Revendications

1. Détergent formulé sous forme solide pour machines à boissons chaudes, **caractérisé en ce qu'**il contient :
a) au moins un chélateur pour ions Ca et/ou Mg, choisi dans le groupe constitué par le MGDA et le GLDA,
b) au moins un complexant choisi dans le groupe constitué par les acides gluconiques, l'iminodisuccinate, l'ATMP (acide amino-trisméthylène-phosphonique), le DTMP (acide diéthylène-triamine-pentaméthylène-phosphonique), l'HEDP (acide 1-hydroxyéthane-(1,1-diphosphonique), l'HDTMP (acide hexaméthylène-diamine-tétraméthylène-phosphonique), le PBTC (acide phosphonobutane-1,2,4-tricarboxylique), les acides phosphoniques ; et les sels des acides susmentionnés,
c) au moins un acide polymère choisi dans le groupe constitué par les acides acryliques polymères, les acides méthacryliques, les acides maléiques, les polystyrènes sulfonés, les copolymères des acides susmentionnés,
le détergent étant exempt de tensioactifs, exempt de silicates et exempt de phosphates,
et le détergent présentant dans une solution aqueuse à 1 % en poids un pH de 8 à 11.

2. Détergent selon la revendication 1, **caractérisé en ce qu'**il présente dans une solution aqueuse à 1 % en poids un pH de 9 à 11, de préférence de 9,5 à 10.

3. Détergent selon l'une quelconque des revendications 1 à 2, **caractérisé en ce que** les proportions en poids des constituants a) à c) sont les suivantes :
- constituant a) : 10 à 40 % en poids, de préférence 15 à 25 % en poids ;
- constituant b) : 10 à 20 % en poids ;
- constituant c) : 1 à 3 % en poids.

4. Détergent selon l'une quelconque des revendications 1 à 3, **caractérisé en ce que** la masse molaire de l'acide polymère (constituant c)) est de 4 000 à 10 000, de préférence de 6 000 à 8 000.

5. Détergent selon l'une quelconque des revendications 1 à 4, **caractérisé en ce qu'**il contient en outre un acide non polymère, de préférence un acide organique, de manière davantage préférée l'acide citrique et/ou l'acide maléique.

6. Détergent selon l'une quelconque des revendications 1 à 5, **caractérisé en ce qu'**il contient en outre des adjuvants de pastillage.

7. Détergent selon l'une quelconque des revendications 1 à 6, **caractérisé en ce qu'**il contient en outre un composé per, de préférence un composé peroxo, de manière davantage préférée un peroxosulfate.

8. Détergent selon la revendication 7, **caractérisé en ce que** la teneur en composé per est inférieure à 3 % en poids, de préférence de 1 à 2,9 % en poids.

9. Détergent selon l'une quelconque des revendications 1 à 8, **caractérisé en ce qu'**il ne contient pas de solides insolubles dans l'eau.

10. Détergent selon l'une quelconque des revendications 1 à 9, **caractérisé en ce qu'**il ne contient pas de substances actives pour la désinfection choisies dans le groupe constitué par les composés d'ammonium quaternaires, les amines et les composés contenant du chlore actif.

11. Utilisation d'un détergent selon l'une quelconque des revendications 1 à 10 pour le nettoyage de machines à boissons chaudes.

12. Utilisation selon la revendication 11, **caractérisée en ce que** les machines à boissons chaudes sont conçues pour la préparation de boissons à base de café, thé et/ou cacao.

13. Utilisation selon la revendication 12, **caractérisée en ce que** le détergent est utilisé pour le nettoyage de voies pour le café et de voies pour le lait.

14. Utilisation selon l'une quelconque des revendications 11 à 13, **caractérisée en ce que** le détergent est en outre utilisé pour le nettoyage d'une unité de consolidation de mousse de lait.
